# EUROPÄISCHE PATENTSCHRIFT

(11) **EP 0 567 446 B1**
(45) Veröffentlichungstag und Bekanntmachung des Hinweises auf die Patenterteilung: **03.01.1996**
(21) Anmeldenummer: 93890062.8
(22) Anmeldetag: 30.03.1993
(51) Int. Cl.: E05B 47/00

(54) **Schliesszylinder bzw. Flachschlüssel für einen Schliesszylinder**
Cylinder lock and flat key therefor
Serrure cylindrique et clé plate y appartenant

(30) Priorität: 24.04.1992 AT 850/92
(43) Veröffentlichungstag der Anmeldung: 27.10.1993
(73) Patentinhaber: GRUNDMANN SCHLIESSTECHNIK GESELLSCHAFT m.b.H., A-3130 Herzogenburg (AT)
(72) Erfinder: Katschinka, Werner, Dipl.-Ing., A-1180 Wien (AT)
(74) Vertreter: Müllner, Erwin, Dr.

(56) Entgegenhaltungen:
- US-A- 3 516 271
- US-A- 3 541 822
- US-A- 3 802 234

## Beschreibung

Die Erfindung betrifft einen Schließzylinder mit zugehörendem Flachschlüssel, mit einem in einer Bohrung eines Zylindergehäuses drehbaren Zylinderkern mit Schlüsselkanal, sowie mit unter Federvorspannung stehenden radial angeordneten, verschiebbaren Kern- und Gehäusestiften, die als Zuhaltungen von Kerben bzw. Zahnungen des Flachschlüssels aus einer die Drehung des Zylinderkernes im Zylindergehäuse blockierenden Sperrstellung in eine Freigabestellung verschiebbar sind. Ferner betrifft die Erfindung einen Schließzylinder und unabhängig davon auch einen Flachschlüssel, sowie einen Schlüsselrohling.

Bei den heute weltweit verbreiteten Schließzylindern ordnet ein passender Flachschlüssel die aus Kern- und Gehäusestiften bestehenden Zuhaltungen derart, daß die Stoßfläche zwischen den Kern- und Gehäusestiften in der Mantelfläche des Zylinderkernes zu liegen kommt. Es läßt sich dann der Zylinderkern im Zylindergehäuse drehen. Diese Drehung wird über eine Sperrnase an ein Schloß (Einstemmschloß, Einsteckschloß, Kastenriegelschloß od.dgl.) übertragen, welches einen oder mehrere Riegel ausschiebt oder zurückzieht. Auch elektrische Schalter, z.B. von Alarmanlagen, werden oftmals auf diese Weise betätigt.

Im Zuge der Weiterentwicklung dieses seit Jahrzehnten bekannten und erprobten Sperrprinzips war man bestrebt, zusätzliche Sicherheitskriterien zu überlagern. In diesem Sinn ist es bekannt, den Flachschlüssel mit seitlichen Steuerrippen auszustatten, die axiale Stifte gegen Federkraft verschieben, um im Zusammenwirken mit Sperrkörpern, wie etwa Kugeln, eine zusätzliche Blockierung oder Freigabe des Zylinderkernes zu bewirken. Es sind auch radial im Zylinderkern frei verschiebbare Einlegestifte in Kernbohrungen bekannt, die mit Ausnehmungen in der Flachseite des Schlüssels zusammenarbeiten. Diese Stifte greifen in Ausnehmungen des Zylindergehäuses ein und können bei einer Drehung nur dann in den Zylinderkern zurückweichen, wenn eine entsprechende Ausnehmung am Schlüssel vorhanden ist. Aus der US-PS 3 802 234 ist ein Schließzylinder bekannt, der ein Weiterdrehen seines Zylinderkernes verhindert, wenn es durch Abtastwerkzeuge oder dergleichen gelungen ist, die Kern- und Gehäusestifte in die Freigabestellung zu verschieben. Dazu ist in mindestens einer Querschnittsebene des Zylindergehäuses, die einen Kern- und Gehäusestift durchdringt, ein gefederter, radial ausgerichteter Sicherheitsstift verschiebbar angeordnet, der sofort in den Zylinderkern eindringt und den Kernstift zurückschiebt, wenn im Zylinderkern nicht der passende Schlüssel steckt. Um ein neuerliches Manipulieren zu verhindern, spreizt sich der Sicherheitsstift und stützt sich an einer Schulter der Zylindergehäusebohrung ab. Der Schließzylinder ist nun blockiert und kann nur durch Zerstören, also z.B. durch Aufbohren oder Abbrechen überwunden werden.

Die Erfindung zielt darauf ab, ohne großen konstruktiven Aufwand, der zu einer Störungsanfälligkeit führen könnte, einen Schließzylinder hinsichtlich der Nachtsperrsicherheit zu verbessern und einen Schlüssel vorzusehen, der charakteristische Merkmale aufweist, die durch nachträgliche spanabhebende Bearbeitung eines Serienschlüssels nicht ergänzt werden können. Erfindungsgemäß sind ein Schließzylinder mit zugehörendem Flachschlüssel der eingangs erwähnten Art dadurch gekennzeichnet, daß der der Öffnung des Schlüsselkanals zunächst liegende Kernstift in seinem in den Schlüsselkanal hineinragenden Teil und der Flachschlüssel nächst der dem Kernstift zugeordneten Kerbe oder der Zahnung eine gegenseitige formschlüssige Verbindung zur Lagefixierung des Kernstiftes bei eingeschobenem Flachschlüssel aufweist und daß in der den der Öffnung des Schlüsselkanals zunächst liegenden Kernstift durchsetzenden Querschnittsebene mindestens eine Ausnehmung im Zylindergehäuse vorgesehen ist, deren Öffnung in die Bohrung für den Zylinderkern einmündet, wobei die Ausnehmung zum Eintauchen des Kernstiftes ausgebildet ist und eine Anschlagfläche zur Blokkierung der weiteren Drehung des Zylinderkernes im Zylindergehäuse aufweist. Der Kernstift fällt bei Betätigung des Schließzylinders durch einen gewöhnlichen Serienschlüssel nach dem Wegdrehen des Zylinderkernes aus der Sperrstellung sofort in die Ausnehmung im Zylindergehäuse und blockiert die weitere Drehung. Nur bei Verwendung eines Flachschlüssels, der den Kernstift zusätzlich zu seiner radialen Positionierung auch noch in der Freigabestellung festhält, bleibt der Kernstift auch bei der Drehung des Zylinderkernes innerhalb des Kernmantels lagefixiert, sodaß der Kernstift über die Ausnehmung im Zylindergehäuse hinweggleitet, ohne in diese sperrend einzutauchen. Ein Schließzylinder der eingangs erwähnten Art ist gemäß der Erfindung dadurch gekennzeichnet, daß der der Öffnung des Schlüsselkanals zunächst liegende Kernstift in seinem in den Schlüsselkanal hineinragenden Teil als formschlüssiges Verbindungselement einen mindestens zur Schlüsselkanalöffnung hin gerichteten, von achsparallen Erzeugenden abweichenden Bereich, insbesondere eine Ringnut, aufweist und daß in der Querschnittsebene des Zylindergehäuses in der der vorgenannte Kernstift liegt, mindestens eine Ausnehmung im Zylindergehäuse vorgesehen ist, deren Öffnung in die Bohrung für den Zylinderkern einmündet, wobei die Ausnehmung zum Eintauchen des Kernstiftes ausgebildet ist und eine Anschlagfläche zur Blockierung der weiteren Drehung des Zylinderkernes im Zylindergehäuse aufweist. Es ist zweckmäßig, wenn der Kernstift ein Stahlstift ist und in der Ausnehmung ein Magnet vorgesehen ist. Dadurch wird der Effekt des Eintauchens des Kernstiftes in die Ausnehmung noch unterstützt und ein nicht lagefixierter Kernstift in die Ausnehmung gezogen. Auf den Kernstift wird in der Drehstellung des Zylinderkerns eine Kraft ausgeübt, sobald die Lage des Kernstiftes in radialer Richtung mit der Ausnehmung im Zylindergehäuse fluchtet. Um eine sichere Funktion auch in Einbaulagen des Schließzylinders zu gewährleisten, die nicht der üblichen Einbaulage entsprechen, kann die Ausnehmung bzw. können eine oder mehrere zusätzliche Ausnehmungen im Zylindergehäuse in der Drehebene des Kernstiftes vorgesehen sein.

Um ein Zurückdrehen mit dem falschen Schlüssel zu ermöglichen ist es zweckmäßig, wenn die Ausnehmung in Drehrichtung des Zylinderkerns eine Einlaufschräge aufweist.

Ein Flachschlüssel für einen Schließzylinder mit einem in einer Bohrung eines Zylindergehäuses drehbaren Zylinderkern mit Schlüsselkanal, sowie mit unter Federvorspannung stehenden, radial angeordneten, verschiebbaren Kern- und Gehäusestiften, die als Zuhaltungen von Kerben bzw. Zahnungen des Flachschlüssels aus einer die Drehung des Zylinderkernes im Zylindergehäuse blockierenden Sperrstellung in eine Freigabestellung verschiebbar sind, weist ein besonderes Merkmal auf. Der Flachschlüssel ist dadurch gekennzeichnet, daß der Kerbe oder Zahnung des Flachschlüssels für den ersten Kernstift eines Schließzylinders eine in Einschubrichtung des Schlüssels in einen Schlüsselkanal vorspringende Flanke zugeordnet ist. Die vorspringende Flanke des Flachschlüssels überdeckt die Kerbe des Flachschlüssels und erschwert so die Herstellung von Schlüsselkopien. Insbesondere ist es zweckmäßig, wenn die Flanke als Teil eines zwischen Schlüsselreide und erster Kerbe oder Zahnung angeordneten, über die Steuerfläche der Kerbe oder Zahnung greifenden hakenförmigen Zahnes ist. Unter einer Schlüsselreide ist der Griffteil eines Flachschlüssels zu verstehen. Der Bereich zwischen Schlüsselreide und der ersten Kerbe oder Zahnung des Schlüsselbartes ist empfindlich, weil es dort oftmals zu einem Schlüsselbruch kommt. Durch die Anordnung der Flanke im Anschluß an die Schlüsselreide ergibt sich eine Querschnittsverstärkung im Eintrittsbereich des Schlüssels in dem Schließzylinder und eine größere Schlüsselhöhe zur besseren Übertragung des Drehmomentes von der Reide auf den Zylinderkern. Die Flanke kann als hakenartiger Vorsprung ausgebildet sein, wobei für das Festhalten des Kernstiftes der Abstand einer Ringnut vom Kopf des Kernstiftes dem Abstand der Steuerfläche der Schlüsselkerbe oder der Zahnung von der vorspringenden Flanke, also der Hakennase eines am Schlüssel vorgesehenen Formschlußelementes entspricht. Ein Schlüsselrohling für einen derartigen Flachschlüssel eines Schließzylinders ist dadurch gekennzeichnet, daß nächst der Schlüsselreide eine zum Eingreifen in den Schlüsselkanal und zum Festhalten des ersten Kernstiftes, in Einschubrichtung des Schlüssels in den Schlüsselkanal vorspringende Flanke, insbesondere ein Haken, vorgesehen ist. Für den Schlüsselrohling gilt die sich durch die an die Schlüsselreide anschließende, in den Schlüsselkanal eingreifende Flanke ergebende Querschnittsvergrößerung und verbesserte Drehmomentsübertragung beim Sperrvorgang in besonderem Maße. Der Rohling weist bereits das charakteristische Merkmal der Flanke respektive des Hakens auf. Die Zahnung muß noch individuell eingefräst werden.

Ein Ausführungsbeispiel des Erfindungsgegenstandes ist in den Zeichnungen dargestellt. Fig. 1 zeigt einen Längsschnitt durch einen Teil eines Schließzylinders mit passendem Flachschlüssel und Fig. 2 einen Querschnitt nach der Linie II-II in Fig. 1 bei abgezogenem Flachschlüssel.

Ein Zylinderkern 1 ist in einem Zylindergehäuse 2 drehbar gelagert. In fünf parallelen radialen Bohrungen 3 sind jeweils Kernstifte 4 und Gehäusestifte 5 gegen Federkraft verschiebbar. Ein Flachschlüssel 6 greift in einen Schlüsselkanal 7 des Zylinderkerns und weist Kerben bzw. Zahnungen 8 im Bartbereich auf, deren Steuerflächen die Kernstifte 4 zusammen mit den Gehäusestiften 5 verschieben. Der in Fig. 1 dargestellte "richtige" Schlüssel bewirkt eine Verschiebung, bei der die Berührungsflächen zwischen den Kernstiften 4 und den Gehäusestiften 5 genau in der Teilungsfläche zwischen Zylinderkern 1 und Zylindergehäuse 2 liegen. Dadurch kann der Zylinderkern 1 im Zylindergehäuse 2 gedreht werden.

Der dem Eingang des Schlüsselkanals 7 zunächst liegende Kernstift 4' trägt in seinem in den Schlüsselkanal 7 hineinragenden Teil eine Ringnut 9 als Formschlußelement gegenüber dem Schlüssel 6, der im Bereich seiner den genannten Kernstift 4' zugeordneten Steuerfläche diese übergreifend eine in Einschubrichtung auskragende Flanke 10 in Form eines hakenartigen Vorsprungs als Formschlußelemet aufweist, welches mit jenen des Kernstiftes 4' zusammenwirkt. Der vertikale Abstand der Ringnut 9 vom Kopf des Kernstiftes 4' ist gleich dem vertikalen Abstand zwischen der Steuerfläche des Schlüssels 6 und der Flanke 10. Die axiale Länge der Steuerfläche in Einschubrichtung entspricht mindestens den Kopfdurchmesser des Kernstiftes 4' plus der Eingriffstiefe der Formschlußverbindung. Dadurch können die Formschlußelemente ineinandergreifen ohne zu spießen. Die Formschlußverbindung wird infolge des Einrastens der Kernstifte 4 in die Kerben 8 des Schlüssels 6 fixiert. Ein Ausrücken ist nur unter Überwindung der so erzielten Verrastung möglich. In der Einraststellung des Schlüssels 6 hält somit die Flanke 10 den Kernstift 4' unverschiebbar fest.

Im Drehbereich des Kernstiftes 4' (Zeichenebene der Fig. 2) liegt eine Ausnehmung 11 im Zylindergehäuse 2, die zum Zylinderkern 1 hin offen ist. Die Ausnehmung 11 ist so dimensioniert, daß der Kernstift 4' in diese eintauchen kann, sollte er nicht gemäß Fig. 1 festgehalten werden. Dieser Fall tritt dann ein, wenn ein Schlüssel 6 zwar mit den passenden Kerben bzw. Zahnungen 8 zur lagerichtigen Positionierung der als Zuhaltungen wirkenden Kern- und Gehäusestifte 4, 5 ausgestattet ist, jedoch keine zusätzliche Formschlußverbindung (z.B. Flanke 10, Ringnut 9) zum Kernstift 4' aufweist. Der Zylinderkern 1 kann dann zwar aus der Sperrstellung geringfügig weggedreht werden; der locker in seiner Bohrung liegende Kernstift 4' fällt jedoch sofort in die Ausnehmung 11 und blockiert die weitere Kerndrehung, sofern er nicht gemäß der Erfindung im Kern festgehalten wird.

Die Ausnehmung 11 verfügt über eine Einlaufschräge 12 und eine Anschlagfläche 13 für den Kernstift 4'. Um den Effekt zu verstärken befindet sich am Boden der Ausnehmung 11 ein Permanentmagnet 14. Der Kernstift 4' ist in diesem Fall aus Stahl. Er wird in die Ausnehmung 11 hineingezogen. Damit der Zylinderkern 1 wieder in die Ausgangsstellung zurückgedreht werden kann, ist die Schräge 12 vorhanden. Entlang dieser wird der Kernstift 4' wieder in die Position nach Fig. 1 zurückgeschoben. Der "falsche" Schlüssel kann auch wieder abgezogen werden. Die Ausnehmung kann links und bzw. oder rechts neben dem Gehäusestift 5' vorgesehen sein. Auch kann eine zusätzliche Ausnehmung 11' etwa diametral zur Ausnehmung 11 angeordnet sein, die dann zur Wirkung kommt, wenn der Schließzylinder in nicht üblicher Einbaulage um 180° verdreht montiert ist.

Der Schlüssel 6 kann infolge der Flanke 10 nicht aus einem üblichen Rohling hergestellt werden. Wegen der Hinterschneidung, die die Flanke 10 begrenzt, können auch nicht die üblichen zur Nachschlüsselherstellung zur Anwendung kommenden Fräswerkzeuge verwendet werden. Ein Rohling kann jedoch vom Schloßhersteller so gefertigt werden, daß die Flanke 10 bei sonst noch kerbenlosem Schlüssel bereits vorhanden ist. Es ist dann der radiale Abstand der Ringnut 9 im Kernstift 4' von der Drehachse des Zylinderkernes 1 für diese Serie von Rohlingen konstant, während die Gesamtlänge der entsprechenden Kernstifte von Sperrbereich zu Sperrbereich je nach der Lage der Steuerfläche der ersten Kerbe unterschiedlich sein kann.

An Stelle der Ringnut 9 kann der Kopfbereich des Kernstiftes 4' auch kegelstumpfförmig ausgebildet sein, wobei die Basisfläche des Kegelstumpfes die Kopffläche des Kernstiftes 4' darstellt. Die Flanke des Schlüssels weist dann eine Schräge auf, die auf den Kegelwinkel abgestimmt ist. Die zahnähnlich ausgebildete Flanke 10 nach Fig. 1 kann den Kernstift 4' auch U-förmig übergreifen. Die Flanke 10 kann ferner eine zur Einschubrichtung des Schlüssels schräg verlaufende Stirnkante aufweisen, die sich seitlich tangential an den Kernstift 4' formschlüssig anlegt.

## Patentansprüche

1. Schließzylinder mit zugehörendem Flachschlüssel (6), mit einem in einer Bohrung eines Zylindergehäuses (2) drehbaren Zylinderkern (1) mit Schlüsselkanal (7), sowie mit unter Federvorspannung stehenden radial angeordneten, verschiebbaren Kern (4)- und Gehäusestiften (5), die als Zuhaltungen von Kerben bzw. Zahnungen (8, 8') des Flachschlüssels (6) aus einer die Drehung des Zylinderkernes (1) im Zylindergehäuse (2) blockierenden Sperrstellung in eine Freigabestellung verschiebbar sind, **dadurch gekennzeichnet** , daß der der Öffnung des Schlüsselkanals (7) zunächst liegende Kernstift (4') in seinem in den Schlüsselkanal (7) hineinragenden Teil und der Flachschlüssel (6) nächst der dem Kernstift (4') zugeordneten Kerbe (8') oder der Zahnung eine gegenseitige formschlüssige Verbindung zur Lagefixierung des Kernstiftes (4') bei eingeschobenem Flachschlüssel (6) aufweist und daß in der den der Öffnung des Schlüsselkanals (7) zunächst liegenden Kernstift (4') durchsetzenden Querschnittsebene mindestens eine Ausnehmung (11) im Zylindergehäuse (2) vorgesehen ist, deren Öffnung in die Bohrung für den Zylinderkern (1) einmündet, wobei die Ausnehmung (11) zum Eintauchen des Kernstiftes (4') ausgebildet ist und eine Anschlagfläche (13) zur Blockierung der weiteren Drehung des Zylinderkernes (1) im Zylindergehäuse aufweist.

2. Schließzylinder mit einem in einer Bohrung eines Zylindergehäuses (2) drehbaren Zylinderkern (1) mit Schlüsselkanal (7), sowie mit unter Federvorspannung stehenden radial angeordneten, verschiebbaren Kern (4)- und Gehäusestiften (5), die als Zuhaltungen von Kerben bzw. Zahnungen (8, 8') des Flachschlüssels (6) aus einer die Drehung des Zylinderkernes (1) im Zylindergehäuse (2) blockierenden Sperrstellung in eine Freigabestellung verschiebbar sind, **dadurch gekennzeichnet**, daß der der Öffnung des Schlüsselkanals (7) zunächst liegende Kernstift (4') in seinem in den Schlüsselkanal (7) hineinragenden Teil als formschlüssiges Verbindungselement einen mindestens zur Schlüsselkanalöffnung hin gerichteten, von achsparallen Erzeugenden abweichenden Bereich, insbesondere eine Ringnut (9), aufweist und daß in der Querschnittsebene des Zylindergehäuses (2) in der der vorgenannte Kernstift (4') liegt, mindestens eine Ausnehmung (11) im Zylindergehäuse (2) vorgesehen ist, deren Öffnung in die Bohrung für den Zylinderkern (1) einmündet, wobei die Ausnehmung (11) zum Eintauchen des Kernstiftes (4') ausgebildet ist und eine Anschlagfläche (13) zur Blockierung der weiteren Drehung des Zylinderkernes (1) im Zylindergehäuse aufweist.

3. Schließzylinder nach Anspruch 2, **dadurch gekennzeichnet**, daß der Kernstift (4') ein Stahlstift ist und in der Ausnehmung (11) ein Magnet (14) vorgesehen ist.

4. Schließzylinder nach den Ansprüchen 2 oder 3, **dadurch gekennzeichnet** , daß die Ausnehmung (11) in Drehrichtung des Zylinderkernes (1) eine Einlaufschräge (12) aufweist.

5. Flachschlüssel (6) für einen Schließzylinder mit einem in einer Bohrung eines Zylindergehäuses (2) drehbaren Zylinderkern (1) mit Schlüsselkanal (7), sowie mit unter Federvorspannung stehenden, radial angeordneten, verschiebbaren Kern (4)- und Gehäusestiften (5), die als Zuhaltungen von Kerben bzw. Zahnungen (8, 8') des Flachschlüssels aus einer die Drehung des Zylinderkernes (1) im Zylindergehäuse (2) blockierenden Sperrstellung in eine Freigabestellung verschiebbar sind, **dadurch gekennzeichnet**, daß der Kerbe oder Zahnung (8') des Flachschlüssels (6) für den ersten Kernstift (4') eines Schließzylinders eine in Einschubrichtung des Flachschlüssels (6) in den Schlüsselkanal (7) vorspringende Flanke (10) zugeordnet ist.

6. Flachschlüssel nach Anspruch 5, **dadurch gekennzeichnet**, daß die Flanke (10) als Teil eines zwischen Schlüsselreide und erster Kerbe oder Zahnung (8') angeordneten, über die Steuerfläche der Kerbe oder Zahnung (8') greifenden hakenförmigen Zahnes ausgebildet ist.

7. Schlüsselrohling für einen Flachschlüssel eines Schließzylinders, **dadurch gekennzeichnet**, daß nächst der Schlüsselreide eine zum Eingreifen in den Schlüsselkanal (7) und zum Festhalten des ersten Kernstiftes (4'), in Einschubrichtung des Schlüssels (6) in den Schlüsselkanal (8) vorspringende Flanke (10), insbesondere ein Haken, vorgesehen ist.

## Claims

1. A lock cylinder with associated flat key (6), with a cylinder core (1), rotatable in a bore of a cylinder housing (2), with key channel (7), and also with radially arranged, displaceable core (4) and housing (5) pins, under spring bias, which as tumblers of notches or toothings (8,8') of the flat key (6) are displaceable from an arresting position blocking the rotation of the cylinder core (1) in the cylinder housing (2) into a releasing position, characterised in that the core pin (41) lying next to the opening of the Key channel (7) has in its part projecting into the key channel (7), and the flat key (6) next to the notch (8') associated with the core pin (4') or to the toothing, has a reciprocal form-fitting connection to fix the position of the core pin (41) when the flat key (6) is pushed in and that in the cross-sectional plane penetrating the core pin (41) lying next to the opening of the key channel (7) at least one recess (11) is provided in the cylinder housing (2), the opening of which recess opens out into the bore for the cylinder core (1), in which the recess (11) is constructed for the insertion of the core pin (41) and has a stop face (13) to block the further rotation of the cylinder core (1) in the cylinder housing.

2. A lock cylinder with a cylinder core (1), rotatable in a bore of a cylinder housing (2), with key channel (7), and also with radially arranged, displaceable core (4) and housing (5) pins uner spring bias, which as tumblers of notches or toothings (8,81) of the flat key (6) are displaceable from an arresting position, blocking the rotation of the cylinder core (1) in the cylinder housing (2), into a releasing position, characterised in that the core pin (4') lying next to the opening of the key channel (7) has in its part projecting into the key channel (7), as a form-fitting connecting element a region directed at least towards the key channel opening and deviating from axially parallel generatrices, in particular an annular groove (9), and that in the cross-sectional plane of the cylinder housing (2) in which the above-mentioned core pin (41) lies, at least one recess (11) is provided in the cylinder housing (2), the opening of which opens into the bore for the cylinder core (1), in which the recess (11) is constructed for the insertion of the core pin (41) and has a stop face (13) to block the further rotation of the cylinder core (1) in the cylinder housing.

3. A lock cylinder according to Claim 2, characterised in that the core pin (41) is a steel pin and a magnet (14) is provided in the recess (11).

4. A lock cylinder according to Claims 2 or 3, characterised in that the recess (11) has a lead-in bevel (12) in the direction of rotation of the cylinder core (1).

5. A flat key (6) for a lock cylinder with a cylinder core (1), rotatable in a bore of a cylinder housing (2), with key channel (7), and also with radially arranged, displaceable core (4) and housing pins (5) under spring bias, which as tumblers of notches or toothings (8,81) of the flat key are displaceable from an arresting position, blocking the rotation of the cylinder core (1) in the cylinder housing (2), into a releasing position, characterised in that associated with the notch or toothing (81) of the flat key (6) for the first core pin (4') of a lock cylinder is a flank (10) projecting in the insertion direction of the flat key (6) into the key channel (7).

6. A flat key according to Claim 5, characterised in that the flank (10) is constructed as part of a hook-shaped tooth arranged between the key back and first notch or toothing (81), engaging over the control face of the notch or toothing (8').

7. A key blank for a flat key of a lock cylinder, characterised in that next to the key back a flank (10), in particular a hook, is provided for engagement into the key channel (7) and to secure the first core pin (41), projecting in insertion direction of the key (6) into the key channel (8).

## Revendications

1. Barillet ou cylindre de serrure à clé plate (6) comportant un coeur de cylindre (1) susceptible de tourner dans un alésage de boîtier de barillet (2), comprenant un passage de clé (7), ainsi que des goupilles de coeur (4) et de boîtier (5) susceptibles de coulisser, disposés radialement et se trouvant sous précontrainte élastique et qui, du fait de leur fonction de gachette pour les encoches ou les dents (8, 8') de la clé plate (6), sont susceptibles de se déplacer, d'une position de blocage de la rotation du barillet de serrure (1) dans le boîtier de barillet (2) à une position de libération, caractérisé en ce que la goupille de coeur (4') située à proximité de l'ouverture du passage de clé (7) dans sa partie pénétrant dans le passage de clé (7) ainsi que la clé plate (8) à proximité de l'encoche (8') ou de la denture associée à la goupille de coeur (4') présente une liaison réciproque à conjugaison de forme, pour fixer en position la goupille de coeur (4') quand on insère la clé plate (6'), et en ce que dans le plan de section tranversale qui traverse la goupille de coeur (4') située à proximité de l'ouverture du passage de clé (7) est prévue au moins une cavité (11) dans le boîtier (2) de barillet et dont l'ouverture débouche dans l'alésage pour le coeur de barillet, et en ce quel cavité (11) est réalisée pour recevoir par plongée la goupille de coeur (4') et comporte une surface de butée (13) apte à bloquer tout déplacement ultérieur du coeur de barillet (1) dans le boîtier de barillet.

2. Barillet ou cylindre de serrure, avec un coeur de cylindre (1) susceptible de tourner dans un alésage de boîtier de barillet (2), avec un passage de clé (7), ainsi que des goupilles de coeur (4) et de boîtier (5) susceptibles de coulisser, disposés radialement et se trouvant sous précontrainte élastique et qui, du fait de leur fonction de gachette pour les encoches ou les dents (8, 8') de la clé plate (6), sont susceptibles de se déplacer, d'une position de blocage de la rotation du barillet de serrure (1) dans le boîtier de barillet (2) à une position de libération, caractérisé en ce que la goupille de coeur (4') située à proximité de l'ouverture de passage de clé (7) comporte, dans sa partie faite en saillie dans le passage de clé (7) et comme élément de liaison à conjugaison de forme, une zone orientée en s'écartant de l'ouverture du passage de clé et s'écartant des génératrices parallèles à l'axe, en particulier gorge annulaire (9), et en ce qu'au moins une cavité (11) est prévue dans le plan de section transversale du boîtier de barillet (2) dans lequel se trouve la goupille de coeur (4') précitée, cavité dont l'ouverture débouche dans l'alésage pour le coeur de barillet (1), et en ce que la cavité ('11) est réalisée pour recevoir par plongée la goupille de noyau (4') et comporte une surface de butée (13) apte à bloquer tout déplacement ultérieur du coeur de barillet (1) dans le boîtier de barillet.

3. Barillet de serrure selon la revendication 2, caractérisé en ce que la goupille de coeur (4') est une broche en acier et en ce qu'un aimant (14) est prévu dans la cavité (11).

4. Barillet de serrure selon la revendication 2 ou 3, caractérisé en ce que la cavité (11) présente une rampe d'engagement (12) dans la direction de rotation du coeur de barillet (1).

5. Clé plate (6) pour un barillet de serrure avec un coeur de cylindre (1) susceptible de tourner dans un alésage de boîtier de barillet (2), avec un passage de clé (7), ainsi que des goupilles de coeur (4) et de boîtier (5) susceptibles de coulisser, disposés radialement et se trouvant sous précontrainte élastique et qui, du fait de leur fonction de gachette pour les encoches ou les dents (8, 8') de la clé plate (6), sont susceptibles de se déplacer, d'une position de blocage de la rotation du barillet de serrure (1) dans le boîtier de barillet (2) à une position de libération, caractérisée en ce que l'encoche ou la dent (8, 8') de la clé plate (6) pour la première goupille de coeur (4') d'un barillet de serrure est associée à un flanc (10) en saillie dans la direction d'insertion de la clé plate (6) dans le passage de clé (7).

6. Clé plate selon la revendication 5, caractérisée en ce que le flan (10) est réalisé pour constituer une partie de dent (8') en forme de crochet, disposée entre la butée de début de panneton et la première encoche ou dent (8'), et s'accrochant par l'intermédiaire de la surface de commande de l'encoche ou de la dent (8').

7. Ebauche de clé pour une clé plate d'un barillet de serrure, caractérisée en ce qu'elle comporte, après la butée de panneton, un flan (10), en particulier un crochet faisant saillie dans la direction d'insertion de la clé (6) dans le passage de clé (7), ce flan étant destiné à être inséré dans le passage de clé (8) et à retenir la première goupille de coeur (4').
